# FASCICULE DE BREVET EUROPEEN

(11) **EP 2 559 889 B1**
(45) Date de publication et mention de la délivrance du brevet: **04.06.2014**
(21) Numéro de dépôt: 12290225.7
(22) Date de dépôt: 06.07.2012
(51) Int. Cl.: F02M 25/07, F02D 41/00

(54) **ÉCHANGEUR DE CHALEUR EGR À VANNE INTEGRÉE**
Abgasrückführungswärmetauscher mit integriertem Ventil
EGR heat exchanger with built-in valve

(30) Priorité: 18.08.2011 FR 1102127
(43) Date de publication de la demande: 20.02.2013
(73) Titulaire: WEVISTA, 59058 Roubaix Cedex 1 (FR)
(72) Inventeur: Lainat Patrick, 59170 Croix (FR)
(74) Mandataire: Eidelsberg, Olivier Nathan

(56) Documents cités:
- EP-A1- 2 025 911
- EP-A2- 0 994 247
- EP-A2- 1 798 407
- WO-A1-2008/101560
- WO-A2-2009/117248
- DE-A1-102006 052 972

## Description

La présente invention se rapporte à un moteur à combustion interne, dans lequel il est utilisé un système dit EGR (Exhaust Gas Recirculation ou recyclage de gaz d'échappement) pour l'alimentation en air pour la combustion du carburant.

Le système EGR est un système qui permet de réduire les émissions d'oxyde d'azote (NOx). Ces oxydes sont produits lorsque l'on est en présence d'un excès d'air et lorsque la température est très élevée dans le cylindre.

Pour ce faire, les systèmes EGR remplacent l'excédent d'air présent dans le cylindre dans le cas d'une charge partielle par un gaz neutre du point de vue de la combustion (c'est-à-dire pauvre en dioxygène), et notamment par les gaz d'échappement directement disponibles en sortie du moteur. Le fait d'ainsi limiter la présence de dioxygène dans le cylindre au seul besoin de la combustion du carburant a pour effet de diminuer la formation d'oxyde d'azote. En outre, la masse des gaz d'échappement contenus dans le cylindre lors de la combustion absorbent de l'énergie, diminuant ainsi la température. Ces deux actions combinées réduisent fortement la réaction d'oxydation de N₂.

Pour augmenter les performances du système, la température des gaz d'échappement est abaissée par un échangeur permettant d'augmenter la masse de gaz d'échappement réinjecté dans le cylindre et de baisser plus fortement la température.

Une vanne commandée par le calculateur du moteur dose la quantité de gaz d'échappement nécessaire en fonction des paramètres extérieurs et règle le débit de gaz vers le collecteur d'admission. Enfin, le système est souvent complété par un circuit de dérivation ou bypass pour court-circuiter l'échangeur lorsque le moteur est froid.

Le système EGR dans l'art antérieur présente l'inconvénient de manquer de fiabilité et d'être de structure complexe.

WO2009/117248A2 montre l'idée de varier la section de passage d'un échangeur thermique pour refroidir les gaz d'échappement afin d'éviter des vitesses trop faible, et ainsi d'éviter l'encrassement d'échangeur.

DE102006052972A1 décrit une vanne de bypass qui peut varier la section de passage des gaz par le refroidisseur et par un bypass.

EP0994247A2 montre un système EGR comprenant un échangeur thermique, un bypass et un actionneur commune pour la vanne bypass et la vanne EGR.

On souhaite mettre à disposition un système de recyclage des gaz d'échappement ou système EGR qui soit plus fiable et moins complexe.

Suivant l'invention, un moteur à combustion interne est tel que défini à la revendication 1, des perfectionnements et modes de réalisation préférés étant définis aux sous revendications.

Grâce à cette commande commune de la section de passage dans l'échangeur EGR et de l'ouverture et/ou fermeture le circuit de dérivation, on a un système de structure simple et plus fiable.

Suivant un mode de réalisation préféré de l'invention, le réglage de la section est effectué de telle sorte que la vitesse de passage des gaz d'échappement dans l'échangeur thermique reste supérieure à une valeur prescrite limite.

Suivant un mode de réalisation d'une mise en oeuvre particulièrement simple de l'invention, l'échangeur est constitué d'un empilement de cellules de section unitaire et il est prévu des moyens pour ouvrir et/ou fermer une partie des cellules, à savoir de une à la totalité des cellules, en fonction du débit demandé.

La section unitaire peut être rectangulaire ou avoir toute autres formes, par exemple circulaire, ovale, etc...

Suivant un mode de réalisation préféré de l'invention, le moyen d'ouvrir et/ou de fermer un nombre donné de cellules est constitué d'une simple vanne du genre à boisseau.

Suivant un mode de réalisation préféré de l'invention, la vanne à boisseau comporte une position dans laquelle les gaz d'échappement ne passent pas dans l'échangeur et passent dans un circuit de dérivation.

Suivant un mode de réalisation encore plus préféré, la vanne à boisseau comporte une position dans laquelle les gaz d'échappement ne passent ni dans l'échangeur thermique, ni dans le circuit de dérivation.

Suivant un mode de réalisation préféré de l'invention, il est prévu des moyens de liaison entre la vanne à boisseau commandant le passage des gaz d'échappement et une vanne commandant l'entrée d'eau de refroidissement, de sorte que, lorsque la vanne à boisseau est dans une position dans laquelle elle empêche tout passage de gaz d'échappement dans l'échangeur, il est également empêché sensiblement l'entrée de toute ou partie du liquide de refroidissement, le débit du liquide de refroidissement étant réduit au maximum, et inversement lorsque la vanne à boisseau est réglée pour laisser passer des gaz d'échappement dans l'échangeur, la vanne de régulation du passage de liquide de refroidissement est également ouverte.

Suivant un mode de réalisation préféré de l'invention, la liaison entre la vanne à boisseau et le clapet d'entrée de liquide de refroidissement est réalisée par l'ajout d'une came sur l'axe du boisseau.

A titre d'exemple, on décrit maintenant des modes de réalisation de l'invention en se rapportant aux dessins dans lesquels :
- la Figure 1: est un schéma représentant un moteur diesel comportant un système EGR suivant l'invention ;
- la Figure 2: représente sous la forme d'un diagramme les différentes phases de fonctionnement du cycle du moteur ;
- les Figures 3a à 3d: représentent un premier mode de réalisation de l'invention comportant un actionneur rotatif (non représenté au dessin) qui commande une vanne à boisseau disposée à l'entrée de l'échangeur thermique pour régler la section de l'échangeur et orienter le gaz soit vers l'échangeur soit vers le tube de dérivation ou bypass, les différentes figures représentant les différentes positions fonctionnelles de la vanne à boisseau ;
- la Figure 4a: représente suivant une vue en coupe la liaison entre la vanne à boisseau des figures 3a à 3d et un clapet d'entrée du liquide de refroidissement de l'échangeur thermique ;
- la figure 4b: représente un mode de réalisation sensiblement identique à celui de la figure 4a, le clapet à l'entrée du circuit pour le liquide de refroidissement étant remplacé par une vanne boisseau auxiliaire ; et
- les figures 5a à 5c: représentent un deuxième mode de réalisation de l'invention comportant un actionneur linéaire qui commande des clapets disposés respectivement à l'entrée de l'échangeur thermique, à l'entrée du circuit de dérivation ou bypass et à l'entrée du circuit de liquide de refroidissement, les différentes figures représentant les différentes positions fonctionnelles.

A la Figure 1, il est représenté un moteur diesel suivant l'invention. Le moteur diesel comporte un bloc moteur 1 comportant quatre cylindres. De l'air est injecté par un turbocompresseur 8 à l'entrée des cylindres, mélangé à un gaz neutre provenant d'un circuit de recyclage des gaz d'échappement. Les gaz d'échappement sont recyclés de manière à passer dans un échangeur de chaleur 3 avant d'être réinjectés à l'entrée des cylindres. Dans le circuit des gaz d'échappement, il est également prévu un circuit 4 de dérivation pour les gaz d'échappement, par lequel ils peuvent passer pour ne pas passer dans l'échangeur 3 de chaleur. Un clapet 2 commande l'entrée ou non de fluide de refroidissement dans un circuit 5 de refroidissement, pour le refroidissement effectué par l'échangeur thermique 3.

Dans la réalisation présentée, l'échangeur thermique 3 est constitué d'un empilement de cellules élémentaires de section rectangulaire.

Comme représenté aux Figures 3a à 3d, l'échangeur thermique 3 comporte une pluralité de cellules élémentaires 10 (7 à la figure) empilées les unes sur les autres. Une vanne boisseau 6 est montée en amont de l'échangeur thermique 3. La vanne à boisseau peut prendre les différentes positions représentées aux Figures 3a à 3d.

Dans la position de la Figure 3a (position 1), la vanne à boisseau ferme complètement l'échangeur thermique et les gaz d'échappement ne passent que dans le circuit 4 de dérivation. Le système est dans la phase 2 représentée à la figure 2, dans laquelle le circuit bypass est ouvert, l'échangeur EGR est fermé et le circuit de liquide de refroidissement est fermé ou partiellement ouvert.

A la Figure 3b (position 2), la vanne à boisseau interdit l'accès à l'échangeur thermique 3 et ferme le circuit de dérivation 4, aucun gaz d'échappement n'étant alors envoyé dans le bloc moteur. Le circuit de refroidissement est également fermé ou partiellement ouvert. Le système est dans la phase 3 représentée à la figure 2.

A la Figure 3c (position 3), la vanne à boisseau ferme entièrement le circuit de dérivation 4 et interdit partiellement l'accès à l'échangeur thermique. Ainsi, le boisseau ouvre le circuit vers l'échangeur entre 0% et 100% suivant la commande du calculateur moteur ECU. Le circuit de refroidissement est ouvert et le circuit de dérivation est fermé. Le système est dans la phase 1 de la figure 2.

Enfin à la Figure 3d (position 4), la vanne à boisseau ferme le circuit de dérivation 4 et donne le débit maximum dans l'échangeur thermique 3. Le système est dans la phase 1 de la figure 2 (cas du 100% d'ouverture de l'échangeur EGR).

Dans les positions 1 et 2, l'échangeur n'est pas utilisé. Dans ces conditions, il n'est plus nécessaire de faire circuler de liquide de refroidissement autour des cellules. De plus, la position 2 de la Figure 3b est utilisée lorsque le moteur est à pleine charge, situation dans laquelle on a besoin de refroidir très fortement le moteur. Il est donc particulièrement intéressant de limiter la circulation de liquide de refroidissement vers l'échangeur.

La vanne boisseau 6 est actionnée par un actionneur rotatif d'axe 8. La rotation de l'actionneur, et donc le déplacement et les positions de la vanne boisseau 6, sont commandés par le système de commande 7, qui détermine en fonction des besoins du moteur, la quantité de gaz d'échappement qu'il est nécessaire d'envoyer dans le bloc moteur. En outre, le système de commande 7 fait en sorte que le rapport de la quantité de gaz d'échappement nécessaire sur la section de passage, c'est-à-dire le nombre de cellules ouvertes multiplié par la section d'une cellule individuelle, reste sensiblement constant, ce qui revient à maintenir sensiblement constante la vitesse de passage des gaz d'échappement dans le circuit d'échangeur thermique. Il en résulte qu'en particulier on peut choisir ce nombre de telle sorte que la vitesse de passage soit suffisamment grande pour que l'encrassement par dépôt de suie reste minimum.

A la Figure 4a, il est représenté la manière dont le fonctionnement de la vanne 6 à boisseau est couplé au fonctionnement du clapet 2 d'entrée du fluide de refroidissement dans le circuit 5 de fluide de refroidissement de l'échangeur thermique. Ainsi, il est prévu dans la vanne à boisseau sur l'axe du boisseau une came 9. En fonction du positionnement de la came 9, le clapet 2 obture l'entrée d'eau ou non. Ainsi dans la position représentée à la Figure 4a, l'entrée de fluide de refroidissement, notamment d'eau de refroidissement, est empêchée par le clapet 2. On peut notamment effectuer les réglages pour que cette position corresponde à la position 1 ou 2, c'est-à-dire aux positions des Figures 3a ou 3b de la vanne à boisseau. En revanche, lorsque l'on passe dans la position 3 de la Figure 3c ou 4 de la Figure 3d, le clapet 2 descend, le suiveur de came 31 venant se loger dans la partie concave de la came 30, ce qui a pour effet d'ouvrir le passage d'eau de refroidissement en abaissant le clapet 2. On s'assure ainsi que le fluide de refroidissement ne passe dans l'échangeur thermique que lorsque celui-ci est utilisé effectivement pour le refroidissement des gaz d'échappement (on est alors dans la phase 1 de la figure 2).

A la figure 4b, il est représenté un mode de réalisation modifié de la manière dont le fonctionnement de la vanne à boisseau est couplé à l'ouverture/fermeture du circuit de fluide de refroidissement de l'échangeur thermique le clapet 2 du mode de réalisation de la figure 4a étant remplacé, à la figure 4b, par un boisseau auxiliaire 50 qui remplit les mêmes fonction que le clapet 2 à la figure 4a.

Aux figures 5a à 5c, il est représenté un autre mode de réalisation de l'invention. Le système y comporte un actionneur linéaire 12 pouvant se déplacer dans les deux sens repérés (+) vers le haut et (-) vers le bas, un circuit d'entrée de gaz 13 et un circuit d'entrée de liquide de refroidissement 14.

La figure 5b représente le système en position bypass. Lorsque l'actionneur se déplace dans le sens (+) vers le haut il pousse le clapet 15 par l'intermédiaire de la tige 19 et ouvre le circuit bypass. Les clapets 16 et 17 sont restés dans la même position bloquant les circuits dans l'échangeur et le liquide de refroidissement. Le système est dans la phase 2 de la figure 2.

La figure 5c représente le système en position EGR refroidie. Lorsque l'actionneur se déplace dans le sens (-) vers le bas, il ouvre le clapet 16 ainsi que le clapet 17 par l'intermédiaire de la tige 20 permettant au gaz et au liquide de refroidissement de circuler dans l'échangeur. Le système est dans la phase 1 de la figure 2.

Dans la position 1 (figure 5a), le système est dans la phase 3 de la figure 2.

Lorsque l'actionneur est déplacé dans le sens (+), le système est dans la phase 2 de la figure 2.

Lorsque l'actionneur est déplacé dans le sens (-), le système est ainsi dans la phase 1 de la figure 2.

## Revendications

1. Moteur à combustion interne, notamment moteur diesel, comportant un bloc moteur ayant au moins un cylindre, un circuit pour la recirculation dans le cylindre des gaz d'échappement qui en sortent, le circuit de recirculation comportant un échangeur (3) de chaleur ayant une section de passage et un circuit (4) bypass ou de dérivation par lequel les gaz d'échappement sont dérivés de l'échangeur de chaleur, dans lequel il est prévu :
- des moyens (6, 16) de réglage EGR destinés à régler la section de passage dans l'échangeur de chaleur des gaz d'échappement entre 0% et 100% en fonction du débit de gaz d'échappement recyclé, pour ainsi éviter de trop grandes variations de la vitesse de passage des gaz d'échappement dans l'échangeur thermique et notamment pour avoir une vitesse de passage sensiblement constante, de préférence constante;
- des moyens (8, 12) d'actionnement destinés à actionner les moyens (6, 16) de réglage EGR, et
- des moyens (6, 15) d'ouverture/fermeture du circuit (4) bypass,
**caractérisé en ce que** les moyens d'actionnement (8, 12) des moyens (6, 16) de réglage EGR actionnent également les moyens (6, 15) d'ouverture/fermeture du circuit bypass.

2. Moteur suivant la revendication 1, **caractérisé en ce que** il est prévu un circuit (5) de liquide de refroidissement et l'agencement est tel que les moyens (8, 12) d'actionnement des moyens (6, 16) de réglage EGR actionnent également les moyens (2, 17) d'ouverture/fermeture du circuit de refroidissement.

3. Moteur suivant la revendication 1, **caractérisé en ce que** l'agencement est tel que lorsque la section de passage de l'échangeur (3) est ouverte ou partiellement ouverte, le circuit (4) de dérivation est fermé et lorsque le circuit (4) de dérivation est ouvert la section de passage de l'échangeur (3) est fermée.

4. Moteur suivant la revendication 2, **caractérisé en ce que** lorsque la section de passage de l'échangeur (3) est ouverte ou partiellement ouverte, le circuit (4) de dérivation est fermé et le circuit (5) de liquide de refroidissement est ouvert (phase 1), lorsque le circuit (4) de dérivation est ouvert la section de passage de l'échangeur (3) est fermée et le circuit (5) de liquide de refroidissement est fermé ou partiellement fermé (phase 2), et lorsque la section de passage de l'échangeur (3) et le circuit (4) bypass sont fermés, le circuit (5) de liquide de refroidissement est fermé ou partiellement fermé (phase 3).

5. Moteur suivant l'une des revendications 1 à 4, **caractérisé en ce que** les moyens d'actionnement comportent un actionneur (8) rotatif.

6. Moteur suivant l'une des revendications 1 à 4, **caractérisé en ce que** les moyens d'actionnement comporte un actionneur (12) linéaire.

7. Moteur suivant la revendication 5, **caractérisé en ce que** les moyens de réglage EGR comporte une vanne (6) boisseau.

8. Moteur suivant la revendication 7, **caractérisé en ce que** la vanne boisseau commande également l'ouverture/fermeture du circuit (4) de dérivation.

9. Moteur suivant la revendication 8, **caractérisé en ce qu'**il est prévu des moyens de liaison entre la vanne (6) à boisseau commandant le passage des gaz d'échappement et un clapet réglant l'entrée du liquide de refroidissement, de sorte que, lorsque la vanne à boisseau est dans une position dans laquelle elle empêche tout passage de gaz d'échappement dans l'échangeur, il est également empêché sensiblement l'entrée de toute ou partie du liquide de refroidissement et inversement, lorsque la vanne à boisseau est réglée pour laisser passer des gaz d'échappement dans l'échangeur, le clapet (2) de régulation du passage de liquide de refroidissement est également ouvert.

10. Moteur suivant la revendication 8, **caractérisé en ce qu'**il est prévu des moyens de liaison entre la vanne (6) à boisseau commandant le passage des gaz d'échappement et une vanne (50) boisseau auxiliaire commandant l'entrée du liquide de refroidissement, de sorte que, lorsque la vanne à boisseau est dans une position dans laquelle elle empêche tout passage de gaz d'échappement dans l'échangeur, il est également empêché sensiblement l'entrée de toute ou partie du liquide de refroidissement et inversement, lorsque la vanne à boisseau est réglée pour laisser passer des gaz d'échappement dans l'échangeur, la vanne boisseau auxiliaire de régulation du passage de liquide de refroidissement est également ouverte.

11. Moteur suivant la revendication 9, **caractérisé en ce que** la liaison entre la vanne (6) à boisseau et le clapet (2) d'entrée de liquide de refroidissement est réalisée par l'ajout d'une came (9) sur l'axe du boisseau.

## Patentansprüche

1. Verbrennungsmotor, insbesondere ein Dieselmotor, bestehend aus einem Motorblock mit mindestens einem Zylinder, einem Kreislauf für die Rückführung der daraus austretenden Abgase in den Zylinder, wobei der Rückführungskreislauf einen Wärmetauscher (3) mit einem Durchflussquerschnitt aufweist und einen Bypass- oder Umgehungszweig (4), durch den die Abgase aus dem Wärmetauscher abgeleitet werden, wobei vorgesehen sind:
- Mittel (6, 16) zur EGR-Regelung, die dazu bestimmt sind, den Durchflussquerschnitt der Abgase im Wärmetauscher zwischen 0 % und 100 % in Abhängigkeit von der rückgeführten Abgasmenge zu regeln, um auf diese Weise zu große Schwankungen in der Durchflussgeschwindigkeit der Abgase im Wärmetauscher zu vermeiden und insbesondere, um eine im Wesentlichen konstante, vorzugsweise konstante Durchflussgeschwindigkeit zu haben,
- Mittel (8, 12) zur Betätigung, dazu bestimmt, die Mittel (6, 16) zur EGR-Regelung zu betätigen, und
- Mittel (6, 15) zum Öffnen/Schließen des Bypasszweigs (4), **dadurch gekennzeichnet, dass** die Mittel zur Betätigung (8, 12) der Mittel (6, 16) zur EGR-Regelung ebenfalls die Mittel (6, 15) zum Öffnen/Schließen des Bypasszweigs betätigen.

2. Motor nach Anspruch 1, **dadurch gekennzeichnet, dass** ein Kühlflüssigkeitskreislauf (5) vorgesehen ist, und der Aufbau dergestalt ist, dass die Mittel (8, 12) zur Betätigung der Mittel (6, 16) zur EGR-Regelung auch die Mittel (2, 17) zum Öffnen/Schließen des Kühlkreislaufs betätigen.

3. Motor nach Anspruch 1, **dadurch gekennzeichnet, dass** der Aufbau dergestalt ist, dass bei einem geöffneten oder teilweise geöffneten Durchflussquerschnitt des Wärmetauschers (3) der Umgehungszweig (4) geschlossen ist und dass bei einem geöffneten Umgehungszweig (4) der Durchflussquerschnitt des Wärmetauschers (3) geschlossen ist.

4. Motor nach Anspruch 2, **dadurch gekennzeichnet, dass** bei einem geöffneten oder teilweise geöffneten Durchflussquerschnitt des Wärmetauschers (3) der Umgehungszweig (4) geschlossen und der Kühlflüssigkeitskreislauf (5) geöffnet ist (Phase 1), bei einem geöffneten Umgehungszweig (4) der Durchflussquerschnitt des Wärmetauschers (3) geschlossen und der Kühlflüssigkeitskreislauf (5) geschlossen oder teilsweise geschlossen ist (Phase 2), und dass bei einem geschlossenen Durchflussquerschnitt des Wärmetauschers (3) und einem geschlossenen Bypasszweig (4) der Kühlflüssigkeitskreislauf (5) geschlossen oder teilweise geschlossen ist (Phase 3).

5. Motor nach einem der Ansprüche 1 bis 4, **dadurch gekennzeichnet, dass** die Betätigungsmittel einen Drehantrieb (8) enthalten.

6. Motor nach einem der Ansprüche 1 bis 4, **dadurch gekennzeichnet, dass** die Betätigungsmittel einen Linearantrieb (12) enthalten.

7. Motor nach Anspruch 5, **dadurch gekennzeichnet, dass** die Mittel zur EGR-Regelung ein Schieberventil (6) enthalten.

8. Motor nach Anspruch 7, **dadurch gekennzeichnet, dass** das Schieberventil ebenfalls das Öffnen/Schließen des Umgehungszweigs (4) steuert.

9. Motor nach Anspruch 8, **dadurch gekennzeichnet, dass** Verbindungsmittel zwischen dem Schieberventil (6), das den Durchfluss der Abgase steuert, und einer Drosselklappe, die den Einlass der Kühlflüssigkeit reguliert, vorgesehen sind, so dass bei einer Position des Schieberventils, in der dieses jeglichen Durchfluss von Abgasen in den Wärmetauscher verhindert, der Einlass der gesamten oder eines Teils der Kühlflüssigkeit ebenfalls merklich verhindert wird und umgekehrt, und bei einer Einstellung des Schieberventils zum Durchlassen von Abgasen in den Wärmetauscher die Drosselklappe (2) zur Regulierung des Durchflusses von Kühlflüssigkeit ebenfalls geöffnet ist.

10. Motor nach Anspruch 8, **dadurch gekennzeichnet, dass** Verbindungsmittel zwischen dem Schieberventil (6), das den Durchfluss der Abgase steuert, und einem Hilfsventil (50), das den Einlass der Kühlflüssigkeit steuert, vorgesehen sind, so dass bei einer Position des Schieberventils, in der dieses jeglichen Durchfluss von Abgasen in den Wärmetauscher verhindert, der Einlass der gesamten oder eines Teils der Kühlflüssigkeit ebenfalls im Wesentlichen verhindert wird und umgekehrt, und bei einer Einstellung des Schieberventils zum Durchlassen von Abgasen in den Wärmetauscher das Hilfsventil zur Regulierung des Durchflusses von Kühlflüssigkeit ebenfalls geöffnet ist.

11. Motor nach Anspruch 9, **dadurch gekennzeichnet, dass** die Verbindung zwischen dem Schieberventil (6) und der Drosselklappe (2) zum Einlass von Kühlflüssigkeit durch Hinzufügen einer Nocke (9) auf der Welle des Ventils ausgeführt wird.

## Claims

1. Internal combustion engine, in particular diesel engine, comprising an engine block having at least one cylinder, a circuit for the recirculation into the cylinder of the exhaust gases leaving it, the recirculation circuit comprising a heat exchanger (3) having a flow cross-section and a bypass circuit (4) by which the exhaust gases are diverted from the heat exchanger, in which engine there are provided:
- EGR adjustment means (6, 16) intended for adjusting the flow cross-section in the exhaust gas heat exchanger between 0% and 100% as a function of the recycled exhaust gas output, in order thus to avoid excessive variations of the flow rate of the exhaust gases in the heat exchanger and in particular in order to have a substantially constant, preferably constant, flow rate;
- actuating means (8, 12) intended for actuating the EGR adjustment means (6, 16), and
- means (6, 15) for opening/closing of the bypass circuit (4),
**characterised in that** the actuating means (8, 12) for actuating the EGR adjustment means (6, 16) also actuate the means (6, 15) for opening/closing of the bypass circuit.

2. Engine according to Claim 1, **characterised in that** there is provided a cooling liquid circuit (5) and the arrangement is such that the actuating means (8, 12) for actuating the EGR adjustment means (6, 16) also actuate the means (2, 17) for opening/closing of the cooling circuit.

3. Engine according to Claim 1, **characterised in that** the arrangement is such that when the flow cross-section of the exchanger (3) is open or partially open, the bypass circuit (4) is closed and when the bypass circuit (4) is open, the flow cross-section of the exchanger (3) is closed.

4. Engine according to Claim 2, **characterised in that** when the flow cross-section of the exchanger (3) is open or partially open, the bypass circuit (4) is closed and the cooling liquid circuit (5) is open (phase 1), when the bypass circuit (4) is open, the flow cross-section of the exchanger (3) is closed and the cooling liquid circuit (5) is closed or partially closed (phase 2), and when the flow cross-section of the exchanger (3) and the bypass circuit (4) are closed, the cooling liquid circuit (5) is closed or partially closed (phase 3).

5. Engine according to one of Claims 1 to 4, **characterised in that** the actuating means comprise a rotary actuator (8).

6. Engine according to one of Claims 1 to 4, **characterised in that** the actuating means comprise a linear actuator (12).

7. Engine according to Claim 5, **characterised in that** the EGR adjustment means comprise a plug valve (6).

8. Engine according to Claim 7, **characterised in that** the plug valve also controls the opening/closing of the bypass circuit (4).

9. Engine according to Claim 8, **characterised in that** there are provided means for connection between the plug valve (6) controlling the flow of the exhaust gases and a flap valve adjusting the cooling liquid entry, so that, when the plug valve is in a position in which it prevents any flow of exhaust gases into the exchanger, there is likewise substantially prevented the entry of all or part of the cooling liquid and conversely, when the plug valve is adjusted to allow the exhaust gases to flow into the exchanger, the flap valve (2) for adjusting the flow of cooling liquid is likewise open.

10. Engine according to Claim 8, **characterised in that** there are provided means for connection between the plug valve (6) controlling the flow of the exhaust gases and an auxiliary plug valve (50) controlling the cooling liquid entry, so that, when the plug valve is in a position in which it prevents any flow of exhaust gases into the exchanger, there is likewise substantially prevented the entry of all or part of the cooling liquid and conversely, when the plug valve is adjusted to allow the exhaust gases to flow into the exchanger, the auxiliary plug valve for adjusting the flow of cooling liquid is likewise open.

11. Engine according to Claim 9, **characterised in that** the connection between the plug valve (6) and the flap valve (2) for the entry of cooling liquid is realised by adding a cam (9) on the axis of the plug.
